# EUROPÄISCHE PATENTSCHRIFT

(11) **EP 0 297 147 B1**
(45) Veröffentlichungstag und Bekanntmachung des Hinweises auf die Patenterteilung: **21.08.1991**
(21) Anmeldenummer: 87109020.5
(22) Anmeldetag: 23.06.1987
(51) Int. Cl.: F04C 11/00, F04C 15/00, F01M 1/02

(54) **Innenzahnradpumpe als Schmierölpumpe**
Internal gear pump as a lubrication pump
Pompe à engrenage interne utilisée comme pompe de graissage

(43) Veröffentlichungstag der Anmeldung: 04.01.1989
(73) Patentinhaber: Schwäbische Hüttenwerke Gesellschaft mit beschränkter Haftung, D-73414 Aalen (DE)
(72) Erfinder: Härle, Hans A., Dipl.-Ing., D-7085 Bopfingen (DE)
(74) Vertreter: Lorenz, Werner, Dipl.-Ing.

(56) Entgegenhaltungen:
- EP-A- 0 161 421
- EP-A- 0 196 469
- DE-A- 1 553 193
- DE-A- 3 529 965
- DE-A- 3 628 163
- DE-B- 1 163 679
- FR-A- 508 586
- GB-A- 2 047 809
- US-A- 4 496 297

## Beschreibung

Die Erfindung betrifft einen Innenzahnradpumpe als Schmieröl pumpe für einen Verbrennungsmotor, mit einem Pumpengehäuse mit einem Innenrotor mit Außenverzahnung, der mit einem exzentrisch dazu angeordneten AuBenrotor mit Innenverzahnung kämmt, mit einem Zulauf und mit einem Ablauf, wobei die Antriebswelle des Verbrennungsmotors zur Drehmomentübertragung direkt oder über ein Verbindungsglied mit dem Innenrotor verbunden und der Außenrotor im Pumpengehäuse fixiert ist, und wobei zur radialen Führung des Innenrotores zwischen dem Innenrotor und dem Pumpengehäuse und/oder dem Pumpendeckel Führungsglieder vorhanden sind.

Die axiale Führung des Außenrotors und des Innenrotores wird bei Zahnradpumpen der eingangs erwähnten Art im allgemeinen durch stirnseitige Anlaufflächen in dem Pumpengehäuse und dem Pumpendeckel erreicht. Zur radialen Führung ist der Innenrotor im Nabenbereich mit einem Bund auf einer oder auf beiden Seiten versehen. Der oder die beiden seitlichen Bunde liegen in Ausnehmungen in dem Pumpengehäuse und/oder dem Pumpendeckel, wodurch der Innenrotor auch in radialer Richtung sicher geführt ist.

Bei einer Montage der Innenzahnradpumpe auf einer Antriebswelle, die radiales Spiel aufweist, wie z.B. die Kurbelwelle eines Verbrennungsmotores, muß zusätzlich dafür gesorgt werden, daß dieses Spiel von dem Innenrotor ferngehalten wird, wenn man nicht einen größeren Verschleiß und eine kürzere Lebensdauer in Kauf nehmen möchte.

Zu diesem Zweck ist im allgemeinen hierfür eine Innenbuchse vorgesehen, auf der der Innenrotor mit seinen beiden seitlichen Bunden mit Spiel, jedoch drehfest angeordnet ist. Die Innenbuchse wiederum sitzt fest auf der Kurbelwelle. Auf diese Weise wird das Spiel der Kurbelwelle durch das Spiel zwischen der Innenbuchse und der Innenumfangswand des Innenrotors aufgenommen.

Durch GB-A- 2047809 ist eine Innenzahnradpumpe dieser Art bekannt.

Nachteilig bei einer derartigen Innenzahnradpumpe ist jedoch, daß die Herstellung des Innenrotors relativ aufwendig und damit teuer ist. Wegen der beiden Bunde mußte der Innenrotor darüberhinaus noch bearbeitet werden.

Der vorliegenden Erfindung liegt daher die Aufgabe zugrunde eine Innenzahnradpumpe der eingangs erwähnten Art zu schaffen, deren Herstellung einfach und billig ist, wobei gleichzeitig auch eine einfache Montage gegeben sein soll.

Erfindungsgemäß wird diese Aufgabe dadurch gelöst, daß die Führungsglieder nur durch wenigstens eine Aussparung in wenigstens einer Stirnseite des Innenrotors und durch einen Ansatz in dem Pumpengehäuse oder dem Pumpendeckel gebildet sind, wobei der Ansatz in die Aussparung ragt.

Erfindungsgemäß sind nunmehr zur radialen Führung des Innenrotors keine seitlichen Bunde an dem Innenrotor und damit zusammenarbeitende Ausnehmungen in dem Pumpengehäuse oder dem Pumpendeckel notwendig, sondern es ragt nunmehr ein Ansatz in die Aussparung in dem Innenrotor hinein, wodurch der Innenrotor in seiner Lage zur Mittenachse zentriert ist.

Durch diese Ausgestaltung läBt sich der Innenrotor wesentlich einfacher und billiger herstellen, als die bisher bekannten Innenrotoren. So kann der Innenrotor z.B. in einem Arbeitsgang fertig gepreßt werden, wenn er aus Sintermetall besteht. Bisher mußte der Innenrotor mit seinen beiden seitlichen Bunden erst vorgedreht und danach fertiggedreht werden. Nunmehr ist keine besondere weitere Bearbeitung notwendig. Lediglich die beiden glatten Seitenflächen werden bei Bedarf außen geschliffen. Darüberhinaus ist von Vorteil, daß sich dadurch eine Werkstoffersparnis für den Innenrotor ergibt. Weiterhin hat die erfindungsgemäße Innenzahnradpumpe eine geringere Leistungsaufnahme, da eine geringere Reibung (Lagerreibung) auftritt.

Die Aussparung bzw. die Aussparungen können beliebige Form haben, wobei entsprechend die Ansätze in dem Pumpengehäuse oder dem Pumpendeckel entsprechend an die Aussparungen ange paßt sind. So können z.B. ein oder mehrere Eindrehungen in einer Stirnseite des Innenrotores unterhalb des Zahnkranzes über den Umfang verteilt angeordnet sein.

Die Eindrehung kann dabei ein oder mehrere Schultern aufweisen, an der der oder die Ansätze anliegen.

In einer vorteilhaften Ausgestaltung der Erfindung kann die Eindrehung als Ringnut ausgebildet sein, wobei der Ansatz in dem Pumpengehäuse oder dem Pumpendeckel einen ringförmigen Ansatz bildet, der in die Ringnut einpaßbar ist bzw. der an der außenseitigen Ringnutwand anliegt.

Ebenso kann in einer anderen Ausgestaltung der Erfindung vorgesehen sein, daß die Eindrehung eine Ringform aufweist, wobei sie an ihrer äußeren Umfangswand eine Anlageschulter für den Ansatz bildet.

Eine erfindungsgemäße Ausgestaltung des Ansatzes kann darin bestehen, daß er als ein Vorsprung ausgebildet ist, der von dem Pumpengehäuse aus in die Aussparung, Eindrehung oder Ringnut des Innenrotores ragt.

Auf diese Weise ist der Ansatz mit dem Pumpengehäuse einstückig, was bedeutet, daß kein gesondertes Teil notwendig ist; vielmehr kann bereits der Ansatz bei der Herstellung des Pumpengehäuses, z.B. durch Gießen oder Spritzen, berücksichtigt werden.

Selbstverständlich kann jedoch im Bedarfsfalle auch der Ansatz als eine gesonderte Buchse ausgebildet sein, die im Pumpengehäuse oder im Pumpendeckel befestigt ist. Ebenso kann auch der Ansatz als Vorsprung einstückig mit dem Pumpendekkel sein. In diesem Falle ist es lediglich erforderlich, daß der Pumpendeckel entsprechend genau zentriert mit dem Pumpengehäuse verbunden wird.

Die Verbindung einer gesonderten Buchse mit dem Pumpengehäuse oder dem Pumpendeckel kann auf vielfache Weise erfolgen.

In einfacher Weise wird man die Buchse in das Pumpengehäuse einpressen.

Der Innenrotor ist mit Drehmomentübertragungsgliedern versehen und kann entweder direkt oder indirekt mit der Kurbelwelle verbunden sein.

Zur Aufnahme des Radialspieles der Antriebswelle des Verbrennungsmotores kann vorgesehen sein, daß der Innenrotor mit radialem Spiel drehfest auf einer Innenbuchse angeordnet ist, die auf der Antriebswelle befestigt ist.

Nachfolgend sind zwei Ausführungsbeispiele der Erfindung anhand der Zeichnung prinzipmäßig beschrieben.

Es zeigt:
- Fig. 1:: einen Längsschnitt durch die erfindungsgemäße Innenzahnradpumpe
- Fig. 2:: einen Schnitt nach der Linie II-II der Fig. 1
- Fig. 3:: einen Längsschnitt entsprechend Figur 1 in einer anderen Ausführungsform.

Die Innenzahnradpumpe ist grundsätzlich von bekanntem Aufbau, weshalb nachfolgend nur die für die Erfindung wesentlichen Teile näher beschrieben werden.

Die Innenzahnradpumpe weist ein Pumpengehäuse 1 auf, das auf beliebige Weise mit dem Motor verbunden ist, das z.B. an das Motorgehäuse eines Verbrennungsmotores angeflanscht ist. Außenseitig ist das Pumpengehäuse durch einen Deckel 2 abgeschlossen. Zwischen dem Deckel 2 und dem Pumpengehäuse 1 befindet sich ein Außenrotor 3, der fest in dem Pumpengehäuse 1 angeordnet ist und ein Innenrotor 4. Der Innenrotor weist eine Außenverzahnung und der Außenrotor 3 eine Innenverzahnung auf. Zur Abdichtung zwischen einer Saugniere 5 und einer Druckniere 6 kann in bekannter Weise ein sichelförmiges Dichtteil 7 dienen. Funktion und Wirkungsweise des Dichtteiles 7 sind allgemein bekannt. Das Schmiermittel bzw. Öl wird über die Saugniere 5 als Zulauf in das Pumpengehäuse eingeleitet und über die Druckniere 6 als Ablauf herausgeführt. Selbstverständlich ist im Rahmen der Erfindung jedoch das Dichtteil 7 nicht unbedingt erforderlich. Vielmehr ist auch eine Ausgestaltung der Innenzahnradpumpe möglich, bei der die Abdichtung von den Zähnen selbst übernommen wird.

Der Innenrotor 4 weist zwei sich gegenüberliegende nach innen ragende Stege 8 auf, die in Nuten 9 einer Innenbuchse 10 ragen. Die Innenbuchse 10 ist fest auf der Kurbelwelle des Verbrennungsmotores (nicht dargestellt) befestigt. Wie aus der Fig. 2 ersichtlich ist, ist zwischen der Innenbuchse 10 und der inneren Umfangswand des Innenrotors 4 ein Spiel vorhanden, wodurch das Radialspiel der nicht dargestellten Kurbelwelle aufgefangen wird.

Axial sind Außenrotor 3 und Innenrotor 4 durch Stirnflächen in dem Pumpengehäuse und dem Deckel 2 geführt. Die radiale Führung übernimmt ein Ansatz 12 in dem Pumpengehäuse 1, der in eine Aussparung in Form einer ringförmigen Eindrehung 13 von einer Stirnseite des Innenrotors aus in den Innenrotor 4 eingebracht ist. Die Eindrehung 13 weist eine Außenschulter 14 auf, an der der Ansatz 12 mit seiner Außenseite anliegt. Der Innenrotor 4 ist praktisch auf dem ebenfalls ringförmigen Ansatz zentriert. Die Eindrehung 13 ist auf der Innenseite offen. Wie aus der Fig.1 ersichtlich ist, entsteht damit eine stufenförmige Eindrehung bzw. eine Sackbohrung, die ungefähr die halbe Breite des Innenrotores 4 ausmacht.

In der Figur 1 ist der ringförmige Ansatz 12 als eine gesonderte Buchse dargestellt, die in das Pumpengehäuse 1 eingepreßt oder auf sonst beliebige Weise verdrehfest mit dem Pumpengehäuse 1 verbunden ist. In der Figur 3 ist eine Ausgestaltung des Ansatzes 12 dargestellt, bei der dieser einstückig mit dem Pumpengehäuse 1 ist und als Vorsprung bzw. Nase 12A in die Eindrehung 13 hineinragt. Die übrigen Teile in der Figur 3 entsprechen den in der Figur 1 dargestellten Teilen. Lediglich die Innenbuchse 10 fehlt, denn in diesem Ausführungsbeispiel ist der Innenrotor 4 direkt auf der nicht dargestellten Kurbelwelle befestigt, z.B. über eine Keilverzahnung oder dgl..

Bei dem Ausführungsbeispiel ragt der Ansatz 12 von dem Pumpengehäuse 1 aus in die Eindrehung 13 des Innenrotors 4. Selbstverständlich ist es auch möglich, daß der Ansatz von dem Pumpendeckel 2 aus in eine Eindrehung 13 des Innenrotors 4 ragt, wobei diese in diesem Falle in die deckelseitige Stirnseite des Innenrotors 4 eingebracht ist.

Statt einer Eindrehung, die sich ringförmig über den gesamten Umfang des Innenrotors 4 erstreckt, können selbstverständlich im Rahmen der Erfindung auch nur Eindrehungen in Segmentform vorhanden sein, in die entsprechende Ansatzteilstücke von dem Pumpengehäuse 1 ragen. Ebenso kann statt einer Eindrehung 12 in Stufenform, wobei keine Innenwand vorhanden ist, auch eine Ringnut vorgesehen sein.

## Patentansprüche

1. Innenzahnradpumpe als Schmierölpumpe für einen Verbrennungsmotor, mit einem Pumpengehäuse (1) mit einem Innenrotor (4) mit Außenverzahnung, der mit einem exzentrisch dazu angeordneten Außenrotor (3) mit Innenverzahnung kämmt, mit einem Zulauf und mit einem Ablauf, wobei die Antriebswelle des Verbrennungsmotores zur Drehmomentübertragung direkt oder über ein Verbindungsglied mit dem Innenrotor (4) verbunden und der Außenrotor (3) im Pumpengehäuse (1) geführt ist, und wobei zur radialen Führung des Innenrotores (4) zwischen dem Innenrotor und dem Pumpengehäuse (1) und/oder dem Pumpendeckel Führungsglieder vorhanden sind,
**dadurch gekennzeichnet**, daß die Führungsglieder nur durch ein oder mehrere Eindrehungen (13) in der Stirnseite des Innenrotors (4) unterhalb der Verzahnung und durch einen Ansatz (12) in dem Pumpengehäuse (1) oder dem Pumpendeckel (2) gebildet sind, wobei die Eindrehung (13) wenigstens eine äußere Umfangswand mit einer Anlageschulter (14) aufweist, an der der Ansatz (12) anliegt, durch die der Innenrotor (4) in seiner Lage zur Mittelachse zentriert und mit radialem Spiel zur Antriebswelle geführt ist.

2. Innenzahnradpumpe nach Anspruch 1,
**dadurch gekennzeichnet**, daß die Eindrehung (13) als Ringnut ausgebildet ist, in die der ringförmige Ansatz (12) ragt.

3. Innenzahnradpumpe nach Anspruch 1 oder 2,
**dadurch gekennzeichnet**, daß die Aussparung, die Ringnut oder Eindrehung (13) sich über die halbe Breite des Innenrotores (4) erstreckt.

4. Innenzahnradpumpe nach einem der Ansprüche 1 - 3,
**dadurch gekennzeichnet** , daß der Ansatz (12) durch einen Vorsprung (12A) im Pumpengehäuse (1) gebildet ist, der von dem Pumpengehäuse aus in die Aussparung, Eindrehung oder Ringnut des Innenrotores (4) ragt.

5. Innenzahnradpumpe nach einem der Ansprüche 1 - 3,
**dadurch gekennzeichnet**, daß der Ansatz durch eine Buchse (12) gebildet ist, die in dem Pumpengehäuse (1) angeordnet ist.

6. Innenzahnradpumpe nach Anspruch 5,
**dadurch gekennzeichnet**, daß die Buchse (12) in das Pumpengehäuse (1) eingepreßt ist.

7. Innenzahnradpumpe nach einem der Ansprüche 1 - 6,
**dadurch gekennzeichnet**, daß der Innenrotor (4) zur drehfesten Verbindung mit der Antriebswelle am inneren Umfang Drehmomentübertragungsglieder aufweist.

8. Innenzahnradpumpe nach einem der Ansprüche 1 - 7,
**dadurch gekennzeichnet**, daß der Innenrotor (4) mit radialem Spiel drehfest auf einer Innenbuchse (10) angeordnet ist, die auf der Antriebswelle befestigt ist.

## Claims

1. An annular gear pump as a lubricating oil pump for an internal combustion engine, with a pump casing (1) with an internal rotor (4) having external toothing, which meshes with an external rotor (3) disposed eccentrically thereto and having internal toothing, with an inlet and an outlet, with the drive shaft of the internal combustion engine being connected directly or via a connecting member to the internal rotor (4) for the purpose of torque transmission and the external rotor (3) being guided in the pipe casing (1), and with guide members being provided for the radial guidance of the internal rotor (4) between said internal rotor and the pump casing (1) and/or the pump cover,
characterised in that the guide members are only formed by one or several recesses (13) in the front side of the inner rotor (4) underneath the gearing and by a flange (12) in the pump casing (1) or the pump cover (2), with the recess (13) comprising at least one external circumferential wall having a contact shoulder (14), against which the flange (12) abuts, by which the inner rotor (4) is centred in its position with respect to the central axis and is guided with radial play with respect to the drive shaft.

2. An annular gear pump according to Claim 1,
characterised in that the recess (13) is constructed as an annular groove, into which the annular flange (12) projects.

3. An annular gear pump according to Claim 1 or 2,
characterised in that the clearance, the annular groove or recess (13) extends over hall the width of the inner rotor (4 ).

4. An annular gear pump according to one of Claims 1 to 3,
characterised in that the flange (12) is formed by a protrusion (12A) in the pump casing (1), which projects from the pump casing into the clearance, recess or annular groove in the inner rotor (4).

5. An annular gear pump according to one of Claims 1 to 3,
characterised in that the flange is formed by a sleeve (12), which is disposed in the pump casing (1).

6. An annular gear pump according to Claim 5,
characterised in that the sleeve (12) is pressed into the pump casing (1).

7. An annular gear pump according to one of Claims 1 to 6,
characterised in that the inner rotor (4) comprises torque transmission members for its torsionally rigid connection to the drive shaft on the inner circumference.

8. An annular gear pump according to one of Claims 1 to 7,
characterised in that the internal rotor (4) is disposed in a torsionally rigid manner with radial play on an inner sleeve (10), which is attached to the drive shaft.

## Revendications

1. Pompe à engrenage intérieur utilisée comme pompe à huile pour la lubrification d'un moteur à combustion, comportant un corps de pompe (1), un rotor intérieur (4) pourvu d'une denture extérieure qui s'engrène dans une denture intérieure d'un rotor extérieur (3) excentrique par rapport au rotor intérieur, une entrée et une sortie de liquide, l'arbre moteur du moteur à combustion étant couplé au rotor intérieur (4) pour lui transmettre un couple directement ou par l'intermédiaire d'un élément de raccordement, le rotor extérieur (3) étant guidé dans le corps de pompe (1), et des éléments de guidage étant prévus entre le rotor intérieur et le corps de pompe (1) et/ou le couvercle de pompe pour guider radialement le rotor intérieur (4), **caractérisée** en ce que les éléments de guidage sont formés uniquement par une ou plusieurs gorges tournées (13) au-dessous de la denture dans la face frontale du rotor intérieur (4) et par un élément protubérant (12) du corps (1) ou du couvercle (2) de la pompe, ladite gorge (13) comportant au moins une paroi périphérique extérieure ayant un épaulement (14) contre lequel s'appuie l'élément protubérant (12), de façon à centrer le rotor intérieur (4) dans sa position par rapport à l'axe central et le guider avec un jeu radial par rapport à l'arbre moteur.

2. Pompe selon la revendication 1, **caractérisée** en ce que la gorge tournée (13) est formée par une rainure annulaire dans laquelle est engagé l'élément protubérant (12) de forme annulaire.

3. Pompe selon la revendication 1 ou 2, **caractérisée** en ce que l'évidement formé par la rainure annulaire ou gorge tournée (13) s'étend sur la moitié de la largeur du rotor intérieur (4).

4. Pompe selon l'une des revendications 1 à 3, **caractérisée** en ce que l'élément protubérant (12) est formé par une partie protubérante (12A) du corps de pompe (1), laquelle s'étend à partir du corps de pompe dans l'évidement, gorge tournée ou rainure annulaire, du rotor intérieur (4).

5. Pompe selon l'une des revendications 1 à 3, **caractérisée** en ce que l'élément protubérant est formé par une douille (12) qui est montée dans le corps de pompe (1).

6. Pompe selon la revendication 5, **caractérisée** en ce que la douille (12) est chassée dans le corps de pompe (1).

7. Pompe selon les revendications 1 à 6, **caractérisée** en ce que le rotor intérieur (4) comporte, sur sa surface intérieure, des éléments de transmission de couple pour être lié en rotation à l'arbre moteur.

8. Pompe selon les revendications 1 à 7, **caractérisée** en ce que le rotor intérieur (4) est monté avec un jeu radial et de manière liée en rotation sur une douille intérieure (10) qui est fixée sur l'arbre moteur.
